# EUROPÄISCHE PATENTSCHRIFT

(11) **EP 1 293 611 B1**
(45) Veröffentlichungstag und Bekanntmachung des Hinweises auf die Patenterteilung: **15.10.2008**
(21) Anmeldenummer: 02450204.9
(22) Anmeldetag: 11.09.2002
(51) Int. Cl.: E02F 3/627

(54) **Frontlader**
Front end loader
Chargeur frontal

(30) Priorität: 14.09.2001 AT 144501
(43) Veröffentlichungstag der Anmeldung: 19.03.2003
(73) Patentinhaber: Pühringer, Josef, 4523 Neuzeug (AT)
(72) Erfinder: Pühringer, Josef, 4523 Neuzeug (AT)
(74) Vertreter: Hübscher, Helmut

(56) Entgegenhaltungen:
- EP-A- 0 965 696
- US-A- 4 275 984
- PATENT ABSTRACTS OF JAPAN vol. 1996, no. 05, 31. Mai 1996 (1996-05-31) & JP 08 000014 A (KUBOTA CORP), 9. Januar 1996 (1996-01-09)

## Beschreibung

Die Erfindung bezieht sich auf einen Frontlader mit einer Laderschwinge zur Aufnahme eines Werkzeuges am freien Schwingenende und mit einer ausschwenkbaren Abstellstütze, die wenigstens einen im Bereich des freien Schwingenendes auf der Laderschwinge schwenkbar gelagerten Stützfuß und eine zwischen Stützfuß und Laderschwinge angelenkte Stützstrebe aufweist.

Zum Abstellen von Frontladern, die lösbar an einen Schlepper angebaut werden können, wird an der Laderschwinge eine Abstellstütze angelenkt, die im wesentlichen aus einem auf der Laderschwinge ausschwenkbar gelagerten Stützfuß und einer am Stützfuß angelenkten Strebe besteht (DE 3837634 A1), die zur Sicherung der Stützstellung des Stützfußes dient. Da der Stützfuß bei abgestelltem Frontlader selbst dann nicht mit der erforderlichen Stützlänge aus der eingeschwenkten Ruhelage in die von der Laderschwinge ausgeschwenkte Stützstellung verschwenkt werden kann, wenn ein Stützfuß mit einer solchen Länge an der Laderschwinge gelagert werden könnte, muß der Stützfuß in seiner Länge verstellbar ausgeführt werden, was die Handhabung solcher Abstellstützen erheblich erschwert. Dies gilt auch für eine Konstruktion (US 4 275 984 A), bei der zum Ausschwenken des Stützfußes das schwingenseitige Ende der Stützstrebe in einer. Führung entlang der Laderschwinge verschiebbar gelagert ist. Um eine im wesentlichen selbständige Anpassung der Stützlänge des Stützfußes beim Ausschwenken des Stützfußes in die Stützstellung zu erreichen, ist es bekannt (DE 9108865 U1), zur Verlängerung des Stützfußes ein ausziehbares Rohr vorzusehen, an dem eine an der Laderschwinge gelagerte Strebe angelenkt ist. Wird die Verriegelung des Verlängerungsrohres für die Ruhelage gelöst, so gleitet das Verlängerungsrohr gewichtsbedingt unter einem gleichzeitigen Ausschwenken der Strebe entlang des Stützfußes nach unten, bis es auf der Aufstellfläche aufsitzt, so daß nur mehr die jeweilige Verschiebelage des Verlängerungsrohres beispielsweise durch Steckbolzen gesichert werden muß. Trotzdem bleibt der Handhabungsaufwand erheblich, weil die jeweilige Verschiebelänge des Stützfußes gesichert werden muß.

Darüber hinaus ist es bekannt (US 623 1 295 B1, diese Druckschrift zeigt im wesentlichen alle Merkmale aus dem Oberbegriff des Anspruchs 1), den Stützfuß an der Laderschwinge nicht ausschwenkbar, sondern aus einer abgeschwenkten Arbeitsstellung in eine an der Laderschwinge anliegende Ruhestellung hochschwenkbar anzulenken. In diesem Fall braucht der Stützfuß zwar nicht teleskopartig verlängert zu werden, doch ist die zwischen dem Stützfuß und der Laderschwinge angelenkte Stützstrebe in ihrer Länge teleskopartig verstellbar, so daß sich hinsichtlich der Handhabung solcher Abstellstützen wiederum der Nachteil ergibt, daß die Stützlänge der Stützstrebe von Hand aus durch einen Steckbolzen gesichert werden muß.

Schließlich ist es bekannt (US 4 337 015 A), die Anlenkachse am oberen Ende des Stützfußes einer Abstellstütze entlang der Laderschwinge anschlagbegrenzt verschiebbar zu lagern, so daß der Stützfuß aus einer an der Laderschwinge anliegenden Ruhestellung abgesenkt und ausgeschwenkt werden kann, um in dieser ausgeschwenkten Arbeitsstellung mit Hilfe eines Steckbolzens gegenüber der Laderschwinge gesichert zu werden. Auch diese bekannte Konstruktion setzt somit die Sicherung der Arbeitsstellung des Stützfußes durch einen Steckbolzen zwingend voraus.

Der Erfindung liegt somit die Aufgabe zugrunde, einen Frontlader der eingangs geschilderten Art so auszugestalten, daß eine Abstellstütze erhalten wird, die ohne Einsatz eines Steckbolzens zur Sicherung eines in seiner Länge teleskopartig verstellbaren Stützfußes oder einer entsprechend verstellbaren Stützstrebe eine sichere Abstützung des Frontladers erlaubt.

Die Erfindung löst die gestellte Aufgabe dadurch, daß die Stützstrebe mit einem Ende an einer in einer Verschiebeführung gelagerten, mit einem Stelltrieb verbundenen Sperrklinke angelenkt ist, die im Ausschwenkbereich der Abstellstütze in eine auf der der Stützstrebe abgekehrten Seite der Sperrklinke entlang der Verschiebeführung verlaufende Rastverzahnung eingreift, und daß die Verschiebeführung die Sperrklinke mit einem die Tiefe des Rasteingriffes übersteigenden Bewegungsspiel quer zur Rastverzahnung aufnimmt.

Die mit der Lagerung des Stützfußes im Bereich des freien Schwingenendes mögliche einstückige Ausbildung des Stützfußes vorgegebener Länge setzt eine Verriegelung der Arbeitsstellung des Stützfußes über die Stützstrebe voraus, was erfindungsgemäß mit Hilfe einer Sperrklinke erreicht wird, die an der Stützstrebe angelenkt ist und mit einer Rastverzahnung zusammenwirkt, entlang der die Sperrklinke im Ausschwenkbereich der Abstellstütze verschoben wird. Da die Sperrklinke mit einem die Tiefe des Rasteingriffes übersteigenden Bewegungsspiel quer zur Rastverzahnung in einer Verschiebeführung gehalten wird und die Rastverzahnung auf der der Stützstrebe abgekehrten Seite der Sperrklinke entlang der Verschiebeführung verläuft, bedingt die über die Stützstrebe auf die Laderschwinge abzutragende Stützkraft ein sicheres Eingreifen der Sperrklinke in die Rastverzahnung. Wird jedoch die Stützstrebe beispielsweise aufgrund der Gewichtsbelastung durch den Stützfuß gegensinnig auf Zug belastet, so wird wegen des vorhandenen Führungsspiels die Sperrklinke aus dem Rasteingriff gezogen und für eine Verschiebung durch den an der Sperrklinke angreifenden Stelltrieb freigegeben.

Damit über den Stelltrieb eine sichere Ver- und Entriegelung der Sperrklinke erreicht werden kann, kann die Sperrklinke einen bezüglich der Anlenkachse der Stützstrebe doppelarmigen Hebel darstellen, an dessen einem Arm der Stelltrieb angreift, während der andere Hebelarm einen mit der Verschiebeführung auf der Seite der Rastverzahnung zusammenwirkenden Stützanschlag bildet. Durch diese Maßnahme wird beispielsweise beim Aufsetzen des Stützfußes auf einer Stellfläche die Sperrklinke durch die Stützstrebe um die Anlenkachse am Stelltrieb verschwenkt, bis der an der Verschiebeführung anschlagende Stützanschlag der Sperrklinke diese Drehbewegung mit der Folge begrenzt, daß die Sperrklinke um den Stützanschlag als Momentanpol in die Rastverzahnung eingedrückt wird. Die durch die Stützstrebe belastete Sperrklinke wird dabei drehfest abgestützt, und zwar einerseits über den Rasteingriff und anderseits über den Stützanschlag. Durch die gegensinnige Beaufschlagung des Stelltriebes wird die Sperrklinke aus dem Rasteingriff gezogen und über die Zugbelastung durch die Stützstrebe in der Entriegelungsstellung gehalten, in der die Sperrklinke unter einer Schwenkmitnahme des Stützfußes über die Stützstrebe entlang der Verschiebeführung mit Hilfe des Stelltriebes verschoben werden kann.

Um einerseits vorteilhafte Hebelverhältnisse sicherzustellen und anderseits eine platzsparende Ruhelage für die Abstellstütze zu erreichen, kann die Verschiebeführung angenähert radial zum Stützfußlager verlaufen, so daß sich der Stützfuß nach einem Hochschwenken in die Ruhelage in Richtung der Verschiebeführung erstreckt. Wird der Stelltrieb an dem dem Stützfußlager abgekehrten Arm der Sperrklinke angelenkt, so ergeben sich besonders einfache Konstruktionsverhältnisse, weil in diesem Fall eine überlappende Anordnung des Stelltriebes und der Stützstrebe in der Ruhelage der Abstellstütze vermieden wird.

Die Verschiebeführung für die Sperrklinke kann konstruktiv unterschiedlich ausgebildet werden, weil es ja lediglich auf die Führung der Sperrklinke mit einem ausreichenden Bewegungsspiel quer zur Rastverzahnung ankommt, um die selbständige Ver- und Entriegelung der Sperrklinke und damit der Stützstrebe zu erreichen. Besonders vorteilhafte Konstruktionsbedingungen ergeben sich allerdings, wenn die Verschiebeführung aus einem die Rastverzahnung aufweisenden Gehäuse besteht, das in Verschieberichtung verlaufende Langlöcher zur Aufnahme der Anlenkachse zwischen der Stützstrebe und der Sperrklinke aufweist. Diese Langlöcher bilden nämlich eine Verschiebeführung für die Anlenkachse zwischen Stützstrebe und Sperrklinke, die um diese Anlenkachse verschwenkt werden kann. Das notwendige Bewegungsspiel quer zur Rastverzahnung wird dabei über die mit Spiel in die Langlöcher des Gehäuses eingreifende Anlenkachse sichergestellt.

In der Zeichnung ist der Erfindungsgegenstand beispielsweise dargestellt. Es zeigen
- Fig. 1: einen erfindungsgemäßen Frontlader mit in die Arbeitsstellung ausgeschwenkter Abstellstütze in einer vereinfachten Seitenansicht,
- Fig. 2: das die Verschiebeführung für die Sperrklinke bildende Gehäuse in einer zum Teil aufgerissenen Seitenansicht mit der entriegelten Sperrklinke in einem größeren Maßstab,
- Fig. 3: eine der Fig. 2 entsprechende Darstellung der Verschiebeführung, jedoch mit verriegelter Sperrklinke und
- Fig. 4: einen Schnitt durch das Gehäuse der Verschiebeführung entlang der Linie IV-IV der Fig. 2 in einem größeren Maßstab.

Die Laderschwinge 1 des dargestellten Frontladers kann über einen Anbaurahmen 2 an eine Anbaukonsole eines Schleppers angekuppelt werden, so daß der Frontlader mit einem am freien Schwingenende anschließbaren Werkzeug 3 vom Schlepper her betätigt werden kann. Zum Abstellen des Frontladers in eine für das An- bzw. Abkuppeln geeigneten Abstellage ist an der Laderschwinge 1 eine Abstellstütze 4 angebracht, die aus zwei je an einem der beiden Seitenholme 5 der Laderschwinge 1 angelenkten Stützfüßen 6 besteht, an denen Stützstreben 7 angelenkt sind. Da die Stützfüße 6 jeweils im Bereich des freien Schwingenendes über Stützfußlager 8 angelenkt sind, können die Stützfüße 6 aus einer gegen die Seitenholme 5 hochgeschwenkten Ruhestellung in die Arbeitsstellung nach der Fig. 1 abgeschwenkt werden, ohne eine Längenanpassung vornehmen zu müssen. Wegen der voneinander unabhängigen Schwenkverstellung der Stützfüße 6 ist außerdem eine selbständige Anpassung an unebene Stellflächen möglich, wie dies in der Fig. 1 angedeutet ist.

Wie insbesondere den Fig. 2 und 3 entnommen werden kann, ist die Stützstrebe 7 der Stützfüße 6 an einer Sperrklinke 9 angelenkt, und zwar mit Hilfe einer Anlenkachse 10. Die Sperrklinke 9 wirkt mit einer Rastverzahnung 11 auf der der Stützstrebe 7 abgekehrten Seite der Sperrklinke 9 zusammen und greift in eine Verschiebeführung 12 ein, die gemäß der Fig. 4 durch ein im Querschnitt U-förmiges Gehäuse 13 gebildet wird, in dessen seitlichen Längswänden Langlöcher 14 vorgesehen sind, die die Anlenkachse 10 zwischen der Stützstrebe 7 und der Sperrklinke 9 aufnehmen, und zwar mit einem Bewegungsspiel, das die Tiefe des Rasteingriffes der Sperrklinke 9 in die Rastverzahnung 11 übersteigt. Die Sperrklinke 9 bildet bezüglich der Anlenkachse 10 der Stützstrebe 7 einen doppelarmigen Hebel, an dessen dem Stützfußlager 8 abgekehrten Arm 15 ein Stelltrieb 16, beispielsweise ein Hydraulikzylinder, angreift. Der gegenüberliegende Hebelarm 17 bildet einen mit der Verschiebeführung 12 zusammenwirkenden Stützanschlag.

Wird die Sperrklinke 9 über den Stelltrieb 16 zum Ausschwenken des jeweiligen Stützfußes 6 entlang der Verschiebeführung 12 abwärts bewegt, so zieht die durch das Gewicht des Stützfußes 6 belastete Stützstrebe 7 die Sperrklinke 9 im Rahmen des Führungsspiels der Anlenkachse 10 in den Langlöchern 14 von der Rastverzahnung 11 weg, wie dies in der Fig. 2 gezeichnet ist. Die Klinkenzähne 19 können daher unbehindert an der Rastverzahnung 11 vorbeibewegt werden, die durch Zahnstangen 19 an den Längswänden des Gehäuses 13 gebildet wird. Setzt der jeweilige Stützfuß 6 auf der Stellfläche auf, so wird über die Stützstrebe 7 eine der Kraft des Stelltriebes 16 entgegenwirkende Stützkraft mit der Wirkung auf die Sperrklinke 9 übertragen, daß die Sperrklinke 9, die gemäß der Fig. 4 zwei parallele, miteinander verbundene Schenkel 20 aufweist, um die Anlenkachse 21 zwischen Sperrklinke 9 und Stelltrieb 16 gegen die Zahnstangen 19 verschwenkt wird, bis der den Stützanschlag bildende Hebelarm 17 der Sperrklinke 9 an den einen Teil der Verschiebeführung bildenden Zahnstangen 19 anschlägt. Damit bildet der Stützanschlag des Hebelarmes 17 einen Momentanpol, um den die Sperrklinke 9 in den Rasteingriff verschwenkt wird, wie dies der Fig. 3 entnommen werden kann. In dieser Verriegelungsstellung werden die Klinkenzähne 18 über die Stützstrebe 7 in die Rastverzahnung 11 gedrückt, so daß der Stelltrieb 16 abgestellt und der Frontlader vom Schlepper abgekuppelt werden kann.

Zur Entriegelung der Sperrklinke 9 wird nach einem neuerlichen Ankuppeln des Frontladers an einen Schlepper der Stelltrieb 16 im Sinne eines Hochschwenkens des jeweiligen Stützfußes 6 beaufschlagt, was in einer umgekehrten Bewegungsabfolge zunächst ein Ausschwenken der Sperrklinke 9 aus dem Rasteingriff mit der Rastverzahnung 11 und im Anschluß daran ein Verschieben der Sperrklinke 9 entlang der Verschiebeführung 12 bewirkt, wobei die gewichtsbedingte Zugbelastung der Stützstrebe 7 die von der Rastverzahnung 11 unbehinderte Verstellung der Sperrklinke 9 sicherstellt, die ja über die Anlenkachse 10 der Stützstrebe 7 in der Entriegelungsstellung gehalten wird. Mit der Verschiebung der Sperrklinke 9 wird der jeweilige Stützfuß 6 von der Stützstrebe 7 bis auf Anschlag in die Ruhelage hochgeschwenkt, in der der im Querschnitt U-förmige Stützfuß 6 die radial zum Stützfußlager 8 ausgerichtete Verschiebeführung 12 abdeckt.

Die Erfindung ist selbstverständlich nicht auf das dargestellte Ausführungsbeispiel beschränkt, weil es lediglich auf die besondere Verriegelung der Stützstrebe 7 der Stützfüße 6 über eine in eine Rastverzahnung 11 eingreifende Sperrklinke 9 im Bereich eines Endes der Stützstrebe 7 ankommt.

## Patentansprüche

1. Frontlader mit einer Laderschwinge (1) zur Aufnahme eines Werkzeuges (3) am freien Schwingenende und mit einer ausschwenkbaren Abstellstütze (4), die wenigstens einen im Bereich des freien Schwingenendes auf der Laderschwinge (1) schwenkbar gelagerten Stützfuß (6) und eine zwischen Stützfuß (6) und Laderschwinge (1) angelenkte Stützstrebe (7) aufweist, **dadurch gekennzeichnet, daß** die Stützstrebe (7) mit einem Ende an einer in einer Verschiebeführung (12) gelagerten, mit einem Stelltrieb (16) verbundenen Sperrklinke (9) angelenkt ist, die im Ausschwenkbereich der Abstellstütze (4) in eine auf der der Stützstrebe (7) abgekehrten Seite der Sperrklinke (9) entlang der Verschiebeführung (12) verlaufende Rastverzahnung (11) eingreift, und daß die Verschiebeführung (12) die Sperrklinke (9) mit einem die Tiefe des Rasteingriffes übersteigenden Bewegungsspiel quer zur Rastverzahnung (11) aufnimmt.

2. Frontlader nach Anspruch 1, **dadurch gekennzeichnet, daß** die Sperrklinke (9) einen bezüglich der Anlenkachse (10) der Stützstrebe (7) doppelarmigen Hebel darstellt, an dessen einem Arm (15) der Stelltrieb (16) angreift, während der andere Hebelarm (17) einen mit der Verschiebeführung (12) auf der Seite der Rastverzahnung (11) zusammenwirkenden Stützanschlag bildet.

3. Frontlader nach Anspruch 1 oder 2, **dadurch gekennzeichnet, daß** die Verschiebeführung (12) angenähert radial zum Stützfußlager (8) verläuft.

4. Frontlader nach Anspruch 2 oder 3, **dadurch gekennzeichnet, daß** der Stelltrieb (16) an dem dem Stützfußlager (8) abgekehrten Arm (15) der Sperrklinke (9) angreift.

5. Frontlader nach einem der Ansprüche 1 bis 4, **dadurch gekennzeichnet, daß** die Verschiebeführung (12) aus einem die Rastverzahnung (11) aufweisenden Gehäuse (13) besteht, das in Verschieberichtung verlaufende Langlöcher (14) zur Aufnahme der Anlenkachse (10) zwischen der Stützstrebe (7) und der Sperrklinke (9) aufweist.

## Claims

1. Front loader having a loader link (1) for receiving a tool (3) at the free link end and a stop support (4) which can be pivoted out and which comprises at least one support foot (6), which is mounted in a pivotable manner on the loader link (1) in the region of the free link end, and a support strut (7) articulated between the support foot (6) and the loader link (1), **characterised in that** one end of the support strut (7) is articulated on a detent pawl (9) which is mounted in a displacement guide (12), is connected to a control drive (16) and, in the pivoting-out region of the stop support (4), engages into a catch gearing (11) extending along the displacement guide (12) on the side of the detent pawl (9) remote from the support strut (7), and **in that** the displacement guide (12) receives the detent pawl (9), transverse to the catch gearing (11), with a movement tolerance greater than the depth of the catch engagement.

2. Front loader as claimed in Claim 1, **characterised in that** the detent pawl (9) is a dual-arm lever in relation to the articulation spindle (10) of the support strut (7), one arm (15) of the lever being acted upon by the control drive (16) whilst the other lever arm (17) forms a support stop co-operating with the displacement guide (12) on the side of the catch gearing (11).

3. Front loader as claimed in Claim 1 or 2, **characterised in that** the displacement guide (12) extends approximately radially with respect to the support foot bearing (8).

4. Front loader as claimed in Claim 2 or 3, **characterised in that** the control drive (16) acts upon the arm (15) of the detent pawl (9) remote from the support foot bearing (8).

5. Front loader as claimed in any one of Claims 1 to 4, **characterised in that** the displacement guide (12) consists of a housing (13) which comprises the catch gearing (11) and elongate holes (14) extending in the displacement direction for receiving the articulation spindle (10) between the support strut (7) and the detent pawl (9).

## Revendications

1. Chargeur frontal, équipé d'un balancier de chargeur (1), pour recevoir un outil (3) à l'extrémité de balancier libre et équipé d'un appui de dépose (4) déployable par pivotement, présentant au moins un pied d'appui (6), monté à pivotement sur le balancier de chargeur (1), dans la zone de l'extrémité libre de balancier, et une entretoise d'appui (7), articulée entre le pied d'appui (6) et le balancier de chargeur (1), **caractérisé en ce que** l'entretoise d'appui (7) est articulée, par une extrémité, à un cliquet de blocage (9), monté dans un guidage coulissant (12), relié à un mécanisme de réglage (16), le cliquet de blocage s'engageant, dans une plage de déploiement par pivotement de l'appui de dépose (4), dans une denture d'encliquetage (11) s'étendant le long du guidage coulissant (12), sur le côté, opposé à l'entretoise d'appui (7), du cliquet de blocage (9), et **en ce que** le guidage coulissant (12) reçoit le cliquet de blocage (9) avec un jeu de déplacement, excédant la profondeur de l'engagement par encliquetage, transversalement à la denture d'encliquetage (11).

2. Chargeur frontal selon la revendication 1, **caractérisé en ce que** le cliquet de blocage (9) constitue un levier à double bras, par rapport à l'axe d'articulation (10) de l'entretoise d'appui (7), levier sur un bras (15) duquel agit le mécanisme de réglage (16), tandis que l'autre bras de levier (17) forme une butée d'appui coopérant avec le guidage coulissant (12), sur le côté de la denture d'encliquetage (11).

3. Chargeur frontal selon la revendication 1 ou 2, **caractérisé en ce que** le guidage coulissant (12) s'étend à peu près radialement par rapport au palier (8) de pied d'appui.

4. Chargeur frontal selon la revendication 2 ou 3, **caractérisé en ce que** le mécanisme de réglage (16) agit sur le bras (15), opposé au palier (8) de pied d'appui, du cliquet de blocage (9).

5. Chargeur frontal selon l'une des revendications 1 à 4, **caractérisé en ce que** le guidage coulissant (12) est composé d'un boîtier (13), présentant la denture d'encliquetage (11), qui présente des trous oblongs (14), s'étendant dans la direction de coulissement, pour recevoir l'axe d'articulation (10), entre l'entretoise d'appui (7) et le cliquet de blocage (9).
